# EUROPÄISCHE PATENTSCHRIFT

(11) **EP 0 493 547 B1**
(45) Veröffentlichungstag und Bekanntmachung des Hinweises auf die Patenterteilung: **30.03.1994**
(21) Anmeldenummer: 91911746.5
(22) Anmeldetag: 04.07.1991
(51) Int. Cl.: H01R 13/629

(54) **VIELPOLIGE ELEKTRISCHE KUPPLUNGSVORRICHTUNG**
MULTIPOLAR ELECTRIC COUPLING DEVICE
DISPOSITIF ELECTRIQUE DE RACCORDEMENT MULTIPOLAIRE

(30) Priorität: 17.07.1990 DE 4022701
(43) Veröffentlichungstag der Anmeldung: 08.07.1992
(73) Patentinhaber: Framatome Connectors Daut + Rietz GmbH & Co. KG, 90411 Nürnberg (DE)
(72) Erfinder: Koiner, Josef, D-8561 Pommelsbrunn (DE)
(74) Vertreter: Göbel, Matthias, Dipl.-Ing.
(86) Internationale Anmeldenummer: EP9101248
(87) Internationale Veröffentlichungsnummer: WO9202058

(56) Entgegenhaltungen:
- DE-U- 8 711 672
- FR-A- 2 424 643

## Beschreibung

Die Erfindung betrifft eine vielpolige elektrische Kupplungsvorrichtung mit in je einem Gehäuse untergebrachten Messerleiste und Buchsenleiste, bei der das Buchsenleistengehäuse und das Messerleistengehäuse im Bereich eines Endes durch ein lösbares Gelenk miteinander verbunden und zur Kontaktierung von Messer- und Buchsenleiste mittels in Kulissennuten des Messerleistengehäuses geführten Zapfen des Buchsenleistengehäuses aneinander andrückbar sind.

Es ist bei einer Steckvorrichtung (DE 34 07 725 A1) für elektrische Schaltgeräte bereits bekannt, den Stecker vermittels eines Hakens an einem Aufnahmeteil des Schaltgerätes anzuhängen und durch einen am Stecker angelenkten und in Schlitzungen des Aufnahmeteils einschwenkbaren Bügel zu Kuppelvorgängen aneinander anzudrücken. Der in der Art eines Kniehebels wirkende Bügel legt dabei störende Kräfte im Bereich seiner Befestigung auf den Stecker und benötigt zu seiner Handhabung einen großen Schwenkbereich, was desöfteren zu Einbauschwierigkeiten Anlaß gibt. Bei einer weiter bekannten Steckvorrichtung (US-PS 36 68 605) ist der am Aufnahmeteil mit einem Ende angelenkte Stecker durch einen am Stecker schwenkbar angebrachten Doppelhebel, an den Aufnahmeteil andrückbar. Bei dieser Steckvorrichtung führt der Hebel ebenfalls zu mechanischen Belastungen am Stecker und durch seinen notwendigen Schwenkbereich zu einer platzaufwendigen Handhabung.

Es ist Aufgabe der Erfindung Haßnahmen für eine Kupplungsvorrichtung obiger Gattung zu schaffen, bei der das ansteckbare Buchsenleistengehäuse von belastungsintensiven Hebelgelenken frei bleibt und mit geringem Platzaufwand sichere Kupplungen möglich sind.

Der Erfindung gemäß ist diese Aufgabe dadurch gelöst, daß das Buchsenleistengehäuse durch eine vermittels in nutenförmigen Aufnahmen des Messerleistengehäuses eingreifende Zapfen gebildete Gelenkstelle am Buchsenleistengehäuse schwenkbar gehalten ist, daß auf dem Buchsenleistengehäuse ein Schieber längsbewegbar geführt ist, der an dem der Gelenkstelle abgewandten Ende beidseitig Kulissensteine fest trägt und daß in den beiden Längswänden des Messerleistengehäuses Kulissennuten angeordnet sind, in die bzw. aus die zu Andrück- oder Freigabebewegungen des Buchsenleistengehäuses durch den Schieber die Kulissensteine einschieb- bzw. ausschiebbar sind. Bei der so gebildeten Kupplungsvorrichtung bedarf es bei angelenktem Buchsenleistengehäuse lediglich einfacher platzsparender Längsbewegungen des Schiebers zu Kontaktierungen von Messer- und Buchsenleiste. Durch Zusammenwirken von Kulissensteinen und Kulissennnuten wird das Buchsenleistengehäuse unter Aufbringung geringer Kräfte in der einen Bewegungsrichtung des Schiebers an das Messerleistengehäuse angelegt und angedrückt und in der anderen Bewegungsrichtung von der Messerleiste abgehoben. Gleichzeitig entfallen Abschwenkungen von Hebeln und Schwenkbereiche für diese.

In Ausgestaltung der Kupplungsvorrichtung ist vorgesehen, daß die Kulissennuten nahe dem den Einführungsenden für die Kulissensteine abgewandten Enden als Rastausnehmungen für die Kulissensteine dienende Verbreiterungen aufweisen und daß die Kulissensteine in den Verbreiterungen durch die Vorspannung eines in der Trennungsebene von Buchsenleisten- und Messerleistengehäuse angeordneten Dichtungskörper in den Rastausnehmungen elastisch fixierbar sind. Unbeabsichtigte Entkupplungen sind so verhinderbar.

Nach bevorzugter Ausführung ist der Schieber haubenförmig mit quer zur Verschieberichtung desselben im wesentlichen u-förmigen Querschnitt ausgebildet. Außerdem weist der Schieber an den Schenkelinnenseiten Führungsleisten auf, die in Längsnuten des Buchsenleistengehäuses verschieblich eingreifen. In zweckmäßiger Ausgestaltung kann der Schieber sowohl von der einen als auch von der anderen Seite her auf das Buchsenleistengehäuse aufschiebbar sein, was sich vorteilhaft für die wahlweise Abführung der mit den Buchsen verbundenen elektrischen Leiter zur einen oder anderen Seite zeigt.

Nach weiterer Ausgestaltung der Kupplungsvorrichtung ist der Schieber und das Buchsenleistengehäuse vermittels Rastenglieder aneinander freigebbar festgelegt. Die Verrastung des Schiebers erfolgt zweckmäßig in der Stellung, in der die Kulissensteine den Einführungsöffnungen der Kulissennuten gegenüber stehen.

Schließlich ist noch vorgesehen, daß das Messerleistengehäuse eine zwischen den Messerleistenlängswänden sich erstreckenden Steg od.dgl. mit einer Anzahl nebeneinander ausgebildeter Kodierschlitze aufweist und daß das Buchsenleistengehäuse mit zu den Kodierschlitzen korrespondierenden Kodieransätzen versehen ist. Hierbei kann der die Kodierschlitze aufweisende Steg an dem die Kulissennuten zugewandten Ende des Messerleistengehäuses angeordnet sein. Die vorgesehene Kodierung bzw. Anordnung der Schlitze bringt den zusätzlichen Vorteil, daß bei unpassender Kodierung Bewegungen des Schiebers.auf dem Buchsenleistengehäuse unmöglich sind und damit dem Benutzer vorher angezeigt wird, daß Kupplungen von Buchsenleiste und Messerleiste nicht durchführbar sind.

Es versteht sich, daß die Gehäuse für die Buchsenleiste und die Messerleiste jeweils aus einem beliebig geeigneten Werkstoff, z.B. einem Kunststoff oder metallischen Werkstoff, gebildet sein können.

Die Erfindung ist anhand eines Ausführungsbeispiels in der Zeichnung verdeutlicht. Es zeigen:
- Fig. 1: eine Kupplungsvorrichtung in Seitenansicht,
- Fig. 2: eine Kupplungsvorrichtung in Draufsicht,
- Fig. 3: eine Kupplungsvorrichtung in Seitenansicht,
- Fig. 4: ein Messerleistengehäuse in Seitenansicht,
- Fig. 5: ein Messerleistengehäuse gemäß Fig. 4, in Draufsicht,
- Fig. 6: ein Messerleistengehäuse gemäß Fig. 4, im Schnitt,
- Fig. 7: ein Messerleistengehäuse gemäß Fig. 4, in Seitenansicht,
- Fig. 8: eine weitere Seitenansicht des Messerleistengehäuses, gemäß Fig. 4,
- Fig. 9: einen Schnitt nach der Linie IX-IX der Fig. 5,
- Fig. 10: ein Schnitt nach der Linie X-X der Fig. 5,
- Fig. 11: ein Buchsenleistengehäuse in Seitenansicht,
- Fig. 12: ein Buchsenleistengehäuse in Draufsicht,
- Fig. 13: einen Schieber in Seitenansicht,
- Fig. 14: einen Schieber in Draufsicht,
- Fig. 15: einen Schieber in Seitenansicht, teilweise im Schnitt,
- Fig. 16: eine Längsschnitt eines Schiebers gemäß Fig. 13,
- Fig. 17: eine Seitenansicht eines Schiebers,
- Fig. 18: eine Unteransicht eines Schiebers gemäß Fig. 13, teilweise im Schnitt,
- Fig. 19: ein Buchsenleistengehäuse im Schnitt,
- Fig. 20: einen Schnitt eines Buchsenleistengehäuses nach Linie XX-XX der Fig. 12 und
- Fig. 21: ein Buchsenleistengehäuse mit einem in ver schiedene Stellungen befindlichen Schieber, in Seitenansicht.

In den Fig. ist mit 1 ein Messerleistengehäuse bezeichnet, das wie in den Fig. 5, 6 und 9 erkennbar, eine Anzahl Messerkontakte 2 aufnimmt. Mit den Messerkontakten 2 sind eine Anzahl, z.B. 37 Buchsenkontakte 3 (Fig. 12, 19,20) kuppelbar, die in einem Buchsenleistengehäuse 4 (Fig. 11) untergebracht sind. Das Messerleistengehäuse 1 und das Buchsenleistengehäuse 4 sind bevorzugt durch Formteile aus einem Kunststoff gebildet. Das Buchsenleistengehäuse 4 weist im Bereich eines stirnseitigen Endes an den Längsseiten Zapfen 5 mit Andrückleisten 6 auf, die in Ausnehmungen 7 des Messerleistengehäuses 1 zur Bildung eines gemeinsamen Gelenks 8 eingreifen. Durch das Gelenk 8 ist das Buchsenleistengehäuse 4 abschwenkbar am Messerleistengehäuse 1 gehalten, wobei die Andrückleisten 6 das Einführen und den Verbleib der Zapfen 5 in den Ausnehmungen 7 unterstützen. Das Buchsenleistengehäuse 4 weist weiterhin Längsnuten 9 auf, in die ein auf das Buchsenleistengehäuse 4 längsbewegbarer Schieber 10 mit leistenförmigen Ansätzen 11 eingreift. Der Schieber 10 ist durch Rastnuten 12 (Fig. 16) auf Rastansätzen 13 (Fig. 11) des Buchsenleistengehäuses 4 verrastbar.

Beim Ausführungsbeispiel ist der Schieber 10 (Fig. 15, 17) durch einen Formteil mit im wesentlichen u-förmigem Querschnitt gebildet und oben außen mit Grifflächen 18 versehen. Am Schieber 10 sind Zapfen 14 als Kulissensteine angeordnet, die mit Kulissennuten 15 in den Seitenwandungen 1' des Messerleistengehäuses 1 zur Wirkung bringbar sind. Weiter weist das Messerleistengehäuse 1 einen Steg 20 bzw. einen Wandabschnitt zwischen den Seitenwandungen 1' auf, der mit einer Anzahl Kodierschlitzen 16 versehen ist. Mit den Kodierschlitzen 16 kommen zu Kodierzwecken am Buchsenleistengehäuse 4 angeordnete Ansätze 17 zur Wirkung.

Die Längsbeweglichkeit des Schiebers 10 auf dem Buchsenleistengehäuse 4 erlaubt verschiedene Stellbewegungen desselben auf dem Buchsenleistengehäuse 4 (Fig. 21), was sich vorteilhaft für die Kontaktierung der Buchsenkontakte mit elektrischen Leitern (nicht gezeigt) auswirkt. Die elektrischen Leiter können gleichermaßen über die eine oder andere Stirnseite des Buchsenleistengehäuses 4 weggeführt sein.

Zum Verständnis der Funktion der Kupplungsvorrichtung ist davon auszugehen, daß nach Anbringung der elektrischen Leiter (nicht gezeigt) an den Buchsenkontakten 3 der Schieber 10 von einer Stirnseite her auf das Buchsenleistengehäuse 4 aufschiebbar ist (Fig. 21). Danach ist das Buchsenleistengehäuse 4 mitsamt Schieber 10 durch Einbringen der Zapfen 5 in die Ausnehmungen 7 (Fig.1) mit dem Messerleistengehäuse 1 gelenkig verbindbar und kann, wie in Fig. 1 weiter dargestellt in Richtung auf die Kuppelstellung von Buchsen- 3 und Messerkontakten 2 abgeschwenkt werden.

Dabei nimmt das Buchsenleistengehäuse 4 zunächst die gestrichelt dargestellte obere Stellung der Fig. 1 ein um nachfolgend durch Andrücken an das Messerleistengehäuse 1 und Eintauchen der Kulissensteine 14 in die Kulissennuten 15 durch Längsbewegen des Schiebers 10 auf dem Buchsenleistengehäuse 4 und Abstützen der Zapfen 5 an die Flächen 15' die Kontaktierungsstellung (innere Endstellung des Buchsenleistengehäuses) einzunehmen. Die Kulissensteine 14 befinden sich dabei im Bereich von Verbreiterungen 18, in die die Kulissensteine 14 unter der Wirkung der Vorspannung eines zwischen Buchsenleisten- und Messerleistengehäuse eingelegten Dichtringes, (nicht gezeigt), federnd elastisch gehalten werden.

Durch gegenläufige Längsbewegung des Schiebers 10 sind die Kulissensteine 14 aus den Kulissennuten 15 herausführbar, wobei durch Anlaufen der Kulissensteine 14 an die untere Begrenzungsfläche 15'' der Kulissennuten 15 eine Aushebebewegung der Buchsenkontakten 3 von den Messerkontakten 2 selbsttätig erfolgt. Nachfolgend kann durch Herausführen der Zapfen 5 aus den Ausnehmungen 7 das Buchsenleistengehäuse 4 vom Messerleistengehäuse 1 abgenommen werden.

## Patentansprüche

1. Vielpolige elektrische Kupplungsvorrichtung mit in je einem Gehäuse untergebrachten Messerleiste und Buchsenleiste, bei der das Buchsenleistengehäuse und das Messerleistengehäuse im Bereich eines Endes durch ein lösbares Gelenk miteinander verbunden und zur Kontaktierung von Messer- und Buchsenleiste mittels in Kulissennuten des Messerleistengehäuses geführten Zapfen des Buchsenleistengehäuse aneinander andrückbar sind, dadurch gekennzeichnet, daß das Buchsenleistengehäuse (4) durch eine vermittels in nutenförmigen Aufnahmen (7) des Messerleistengehäuses (1) eingreifende Zapfen (5) gebildete Gelenkstelle am Messerleistengehäuse (1) schwenkbar gehalten ist, daß auf dem Buchsenleistengehäuse (4) ein Schieber (10) längsbewegbar geführt ist, der an dem der Gelenkstelle (5,7) abgewandten Ende beidseitig Kulissensteine (14) fest trägt und daß in den beiden Längswänden (1') des Messerleistengehäuses (1) Kulissennuten (15) angeordnet sind, in die bzw. aus denen zu Andrück- oder Freigabebewegungen des Buchsenleistengehäuses (4) durch den Schieber (10) die Kulissensteine (14) einschieb- bzw. ausschiebbar sind.

2. Kupplungsvorrichtung nach Anspruch 1, dadurch gekennzeichnet, daß die Kulissennuten (15) nahe dem dem Einführungsende für die Kulissensteine (14) abgewandten Ende als Rastausnehmungen für die Kulissensteine (14) dienende Verbreiterungen (18) aufweisen und daß die Kulissensteine (14) in den Verbreiterungen (18) durch Vorspannung eines in der Trennungsebene von Buchsenleisten- (4) und Messerleistengehäuse (1) angeordneten Dichtungskörpers in den Rastausnehmungen (18) elastisch fixierbar sind.

3. Kupplungsvorrichtung nach Anspruch 1 und 2, dadurch gekennzeichnet, daß der Schieber (10) haubenförmig mit quer zur Verschieberichtung desselben im wesentlichen u-förmigen Querschnitt ausgebildet ist und daß an den Schenkelinnenseiten desselben Führungsleisten (11) angeordnet sind, die in Längsnuten (9) des Buchsenleistengehäuses (4) frei verschieblich eingreifen.

4. Kupplungsvorrichtung nach Anspruch 1 und 2, dadurch gekennzeichnet, daß der Schieber (10) und das Buchsenleistengehäuse (4) vermittels Rastenglieder (12,13) aneinander freigebbar festlegbar sind.

5. Kupplungsvorrichtung nach Anspruch 1, dadurch gekennzeichnet, daß das Messerleistengehäuse (1) einen zwischen den Leistenlängswänden (1') desselben sich erstreckenden Steg (20) mit einer Anzahl nebeneinander ausgebildeter Kodierschlitze (16) aufweist und daß das Buchsenleistengehäuse (4) zu den Kodierschlitzen (16) korrespondierende Kodieransätze (17) aufweist.

6. Kupplungsvorrichtung nach Anspruch 5, dadurch gekennzeichnet, daß der die Kodierschlitze (16) aufweisende Steg (20) an dem die Kulissennuten (15) zugewandten Ende des Messerleistengehäuses (1) angeordnet ist.

## Claims

1. Multi-pin electrical coupling device, including a terminal strip and a socket strip each accommodated in its respective housing, wherein the socket strip housing and the terminal strip housing are interconnected in the region of one end by means of a detachable pivot joint and can be pressed against each other, for establishing contact between the terminal strip and socket strip, by means of pins of the socket strip housing, which pins extend in slide grooves in the terminal strip housing, characterised in that the socket strip housing (4) is pivotably retained on the terminal strip housing (1) by means of a pivotal location, which is formed by means of pins (5) engaging in groove-like receiving means (7) in the terminal strip housing (1), in that a slider (10) is guided in a longitudinally displaceable manner on the socket strip housing (4) and securedly supports sliding blocks (14) on each side of the end remote from the pivotal location (5, 7), and in that slide grooves (15) are disposed in the two longitudinal walls (1') of the terminal strip housing (1), and the sliding blocks (14) are slidable into or out of said grooves by means of the slider (10) to produce pressing or releasing movements respectively for the socket strip housing (4).

2. Coupling device according to claim 1, characterised in that the slide grooves (15) have widened portions (18) close to the end remote from the insert end for the sliding blocks (14), said widened portions serving as locking recesses for the sliding blocks (14), and in that the sliding blocks (14) in the widened portions (18) are resiliently securable in the locking recesses (18) by the initial tension of a sealing body, which is disposed in the parting plane between the socket strip housing (4) and the terminal strip housing (1).

3. Coupling device according to claims 1 and 2, characterised in that the slider (10) has a dome-like configuration with a substantially U-shaped cross-section transversely relative to the sliding direction of said slider, and in that guide bars (11) are disposed on the inside surfaces of the legs of said slider and engage in longitudinal grooves (9) in the socket strip housing (4) so as to be freely slidable therein.

4. Coupling device according to claims 1 and 2, characterised in that the slider (10) and the socket strip housing (4) are releasably locatable on each other by means of locking members (12, 13).

5. Coupling device according to claim 1, characterised in that the terminal strip housing (1) has a cross-piece member (20), which extends between the longitudinal walls (1') of the terminal strip housing and is provided with a number of adjacent coded slots (16), and in that the socket strip housing (4) has coded extension members (17) corresponding to the coded slots (16).

6. Coupling device according to claim 5, characterised in that the cross-piece member (20), which is provided with the coded slots (16), is disposed on the end of the terminal strip housing (1) facing the slide grooves (15).

## Revendications

1. Dispositif de couplage électrique multipolaire, comportant une réglette de contacts et une réglette à douilles agencées, à chaque fois, dans un boîtier, dans lequel le boîtier de la réglette à douilles et le boîtier de la réglette de contacts sont reliés l'un à l'autre dans la zone d'une extrémité par une articulation amovible et peuvent être pressés l'un contre l'autre, pour le contact de la réglette de contacts et de la réglette à douilles, au moyen de tourillons du boîtier de la réglette à douilles guidés dans des gorges de coulisse du boîtier de la réglette de contacts,
caractérisé en ce que le boîtier (4) de la réglette à douilles est maintenu de façon pivotante sur le boîtier (1) de la réglette de contacts par une articulation formée au moyen de tourillons (5) s'engageant dans des récepteurs en forme de gorge (7) du boîtier (1) de la réglette de contacts, en ce qu'un curseur (10) est guidé de façon longitudinalement mobile sur le boîtier (4) de la réglette à douilles, curseur qui porte, de façon inamovible, à l'extrémité opposée à l'articulation (5,7), des deux côtés, des coulisseaux (14), et en ce que, dans les deux parois longitudinales (1') du boîtier (1) de la réglette de contacts, sont agencées des gorges de coulisse (15) dans lesquelles ou hors desquelles les coulisseaux (14) peuvent être insérés ou retirés pour des mouvements de pressage ou de libération du boîtier (4) de la réglette à douilles par le curseur (10).

2. Dispositif de couplage selon la revendication 1,
caractérisé en ce que les gorges de coulisse (15) présentent, à proximité de l'extrémité opposée à l'extrémité d'introduction pour les coulisseaux (14), des élargissements (18) servant d'évidements d'encliquetage pour les coulisseaux (14), et en ce que les coulisseaux (14) peuvent être fixés de façon élastique dans les élargissements (18) par précontrainte d'un corps d'étanchéité agencé dans le plan de joint du boîtier (4) de la réglette à douilles et du boîtier (1) de la réglette de contacts, dans les évidements d'encliquetage (18).

3. Dispositif de couplage selon les revendications 1 et 2,
caractérisé en ce que le curseur (10) est réalisé en forme de capot ayant une section transversale généralement en forme de U transversalement à la direction de déplacement de celui-ci, et en ce que, sur les côtés internes des branches de celui-ci, sont agencées des barrettes de guidage (11) qui s'engagent de façon librement mobile dans des gorges longitudinales (9) du boîtier (4) de la réglette à douilles.

4. Dispositif de couplage selon les revendications 1 et 2,
caractérisé en ce que le curseur (10) et le boîtier (4) de la réglette à douilles peuvent être fixés l'un à l'autre de façon libérable au moyen d'organes d'encliquetage (12,13).

5. Dispositif de couplage selon la revendication 1,
caractérisé en ce que le boîtier (1) de la réglette de contacts présente une nervure (20) s'étendant entre les parois longitudinales (1') de celui-ci, avec une pluralité de fentes de codage (16) réalisées l'une à côté de l'autre, et en ce que le boîtier (4) de la réglette à douilles présente des saillies de codage (17) correspondant aux fentes de codage (16).

6. Dispositif de couplage selon la revendication 5,
caractérisé en ce que la nervure (20) présentant les fentes de codage (16) est agencée sur l'extrémité du boîtier (1) de la réglette de contacts en regard des gorges de coulisse (15).
